# FASCICULE DE BREVET EUROPEEN

(11) **EP 1 376 507 B1**
(45) Date de publication et mention de la délivrance du brevet: **25.02.2009**
(21) Numéro de dépôt: 03291243.8
(22) Date de dépôt: 23.05.2003
(51) Int. Cl.: G08B 25/08, G08B 25/00

(54) **Procédé et système de télésurveillance partagée**
Gemeinsames Fernüberwachungsverfahren und -system
Shared remote monitoring method and system

(30) Priorité: 23.05.2002 FR 0206312
(43) Date de publication de la demande: 02.01.2004
(73) Titulaire: Lonzi, Philippe, 30700 Uzes (FR)
(72) Inventeur: Lonzi, Philippe, 30700 Uzes (FR)
(74) Mandataire: Gosse, Michel

(56) Documents cités:
- FR-A- 2 661 023
- US-A- 5 131 019
- US-B1- 6 226 357

## Description

L'invention concerne un procédé et un système de télésurveillance partagée d'un réseau de locaux divers répartis sur un territoire national donné au moyen :
a) de terminaux d'alarme disposés dans lesdits locaux et comprenant, chacun, des détecteurs, une centrale électronique, un avertisseur et un transmetteur digital destiné à composer le numéro de téléphone du centre de télésurveillance ;
b) de postes régionaux intermédiaires regroupant les terminaux appartenant à une région donnée et comprenant essentiellement une unité centrale associée à des organes de visualisation, de saisie et de commande, de télécommunications ;
c) d'un poste central national de télésurveillance comprenant essentiellement une unité centrale associée à des organes de visualisation et de saisie et de commande.

L'état de la technique concernée est décrit dans les brevets FR2661023, EP1020827, US6226357 et US5131019. Généralement, dans ce type de système :
- les terminaux transmettent, chacun, au poste national, via le réseau téléphonique et le poste régional auquel ils sont rattachés, des codes défauts signalant le type d'anomalie détectée ;
- le poste national déclenche, à partir de l'analyse desdits codes défauts et de consignes pré-enregistrées propres à chaque local à surveiller, les diverses actions à mettre en oeuvre, notamment l'appel de brigades d'intervention ;
- le poste national reçoit et décode les messages protocolaires transmis, via les postes régionaux, par les transmetteurs, pré-enregistre toutes les données relatives aux utilisateurs, notamment les caractéristiques de l'installation, gère les tests périodiques relatifs au bon fonctionnement de l'installation terminale et facture directement les utilisateurs.

La configuration en question présente les principaux inconvénients suivants :
- les installateurs de terminaux d'alarme ne participent pas à la gestion de la télésurveillance et en conséquence aux profits qui en sont retirés puisqu'ils le confient à des prestataires possédant un système de télésurveillance national ;
- les utilisateurs n'ont pas le suivi qu'ils auraient avec des systèmes régionaux de préférence gérés par les installateurs eux mêmes, ni les mêmes garanties.

Malheureusement, les installateurs locaux n'ont pas les moyens de gérer localement, voire régionalement, un réseau de télésurveillance, principalement à cause du personnel nécessaire, 24 heures sur 24 et 7 jours sur 7.

L'invention vise à réaliser un système pour la mise en oeuvre d'un procédé permettant la gestion régionale, par l'installateur lui même, d'un réseau de terminaux d'alarmes, qu'il aura lui même installé et ce, sans personnel régional affecté à la surveillance et avec un investissement matériel minimum.
Le procédé selon l'invention consiste:
a) à effectuer, au niveau de chaque poste régional, autonome, ne nécessitant pas de personnel affecté à la surveillance :
   - la réception et le décodage des messages protocolaires en provenance des transmetteurs ;
   - la saisie et l'enregistrement des consignes d'action propres à chaque habitation à surveiller et des références des intervenants ;
   - la saisie et l'enregistrement de toutes les données relatives aux utilisateurs, notamment les caractéristiques de l'installation et les références desdits utilisateurs ;
   - la gestion des tests périodiques relatifs au bon fonctionnement de l'installation terminale ;
b) à effectuer, au niveau du poste national de télésurveillance :
   - la réception des seuls messages à traiter en provenance des postes régionaux ;
   - le déclenchement direct des diverses actions à mettre en oeuvre ;
   - la lecture des diverses consignes et informations contenues dans chaque poste régional ;
   - une surveillance des divers postes régionaux ;
   - le transfert, dans les archives des postes régionaux, du compte rendu des actions mises en oeuvre.

Le système pour la mise en oeuvre dudit procédé comprend :
a) des terminaux d'alarme disposés dans les locaux ;
b) des postes régionaux intermédiaires regroupant les terminaux appartenant à une région donnée ;
c) un poste central national de télésurveillance situé dans ledit centre regroupant les postes régionaux appartenant à un territoire national donné.

Les caractéristiques et les avantages de l'invention vont apparaître plus clairement à la lecture de la description détaillée qui suit d'un mode de réalisation préféré de celle-ci donné à titre d'exemple non limitatif et représenté au dessin annexé (figure unique) qui est un schéma de principe du système de télésurveillance selon l'invention.

Le système de télésurveillance représenté est destiné à gérer un réseau de locaux divers répartis sur un territoire national donné au moyen :
a) de terminaux d'alarme (TA) disposés dans lesdits locaux et comprenant, chacun, des détecteurs (DE), une centrale électronique (CE), un avertisseur (AV), notamment sonore ou visuel, et un transmetteur digital (TD) destiné à composer le numéro de téléphone du centre de télésurveillance ;
b) de postes régionaux intermédiaires (PCR) regroupant les terminaux (TA) appartenant à une région donnée et comprenant une unité centrale (UR) associée à des organes de visualisation (ER), de saisie et de commande (CR), de télécommunications (MR) ;
c) d'un poste central national de télésurveillance (PCN) comprenant une unité centrale (UN) associée à des organes de visualisation (EN) et de saisie et de commande (CN).

La liaison (LR) de chaque terminal (TA) au poste régional (PCR) auquel il est rattaché ainsi que la liaison (LN) de chaque poste régional (PCR) au poste national (PCN) s'effectuent via le réseau téléphonique national public.

Le procédé de gestion dudit système consiste:
a) à effectuer, au niveau de chaque poste régional (PCR), autonome, ne nécessitant pas de personnel affecté à la surveillance :
   - la réception et le décodage des messages protocolaires en provenance des transmetteurs (TD) ;
   - la saisie et l'enregistrement des consignes d'action propres à chaque habitation à surveiller et des références des intervenants ;
   - la saisie et l'enregistrement de toutes les données relatives aux utilisateurs et aux notamment les caractéristiques de l'installation et les références desdits utilisateurs ;
   - la gestion des tests périodiques relatifs au bon fonctionnement de l'installation terminale ;
b) à effectuer, au niveau du poste national de télésurveillance :
   - la réception des seuls messages à traiter en provenance des postes régionaux (PCR) ;
   - le déclenchement direct des diverses actions à mettre en oeuvre ;
   - la lecture des diverses consignes et informations contenues dans chaque poste régional (PCR) ;
   - une surveillance des divers postes régionaux (PCR) ;
   - le transfert, dans les archives des postes régionaux (PCR), du compte rendu des actions mises en oeuvre.

Concernant le système proprement dit :
- les unités centrales (UR) et (UN) peuvent être celles d'ordinateurs ;
- les organes de visualisation (ER) et (EN) et de saisies (CR) et (CN) peuvent être les écrans et les claviers associés aux unités centrales (UR) et (UN) desdits ordinateurs ;
- les organes de télécommunication (MR) et (MN) peuvent être des « modems ».

L'installateur a donc la maîtrise du raccordement des ses propres clients et c'est lui qui :
- saisit les contrats, les consignes et toutes les informations relatives au client ;
- gère les essais, la facturation, la consultation et l'édition des archives ;
- contrôle les interventions par la lecture des comptes rendus ;
- veille à la fiabilité des installations.

Il ne doit donc investir que dans l'achat du matériel.

Le centre national, outre la gestion des actions à lancer, assure la formation technique et commerciale du réseau. Il regroupe ainsi des professionnels de la sécurité. Il facture sa prestation aux installateurs régionaux pour une somme réduite.

Bien entendu, l'invention n'est pas limitée aux modes de réalisation décrits et représentés pour lesquels on pourra prévoir d'autres variantes, en particulier dans :
- le type, la constitution et le nombre de terminaux d'alarme connectés à Un poste régional ;
- le type, la composition et le nombre de postes régionaux connectés à un poste national de télésurveillance ;
- le type et la composition du poste national ;
- le type et le nombre de lignes de télécommunication mises en oeuvre.

## Revendications

1. Procédé de télésurveillance partagée d'un réseau de locaux divers répartis sur un territoire national donné au moyen :
a) de terminaux d'alarme (TA) disposés dans lesdits locaux et comprenant, chacun, des détecteurs (DE), une centrale électronique (CE), un avertisseur (AV), et un transmetteur digital (TD) destiné à composer le numéro de téléphone du centre de télésurveillance ;
b) de postes régionaux intermédiaires (PCR) regroupant, via le réseau téléphonique national public, les terminaux (TA) appartenant à une région donnée et comprenant une unité centrale (UR) associée à des organes de visualisation (ER), de saisie et de commande (CR), de télécommunications (MR) ;
c) d'un poste central national de télésurveillance (PCN) situé dans ledit centre regroupant, via le réseau téléphonique national public, les postes régionaux (PCR) appartenant à un territoire national donné et comprenant une unité centrale (UN) associée à des organes de visualisation (EN), de saisie et de commande (CN) et de télécommunication (MN) ;
ledit procédé consistant à effectuer :
a) au niveau de chaque poste régional (PCR), autonome, ne nécessitant pas de personnel affecté à la surveillance :
- la réception et le décodage des messages protocolaires en provenance des transmetteurs (TD) ;
- la saisie et l'enregistrement des consignes d'action propres à chaque habitation à surveiller et des références des intervenants ;
- la saisie et l'enregistrement de toutes les données relatives aux utilisateurs et à l'installation ,
- la gestion des tests périodiques relatifs au bon fonctionnement de l'installation terminale ;
b) au niveau du poste national de télésurveillance :
- la réception des seuls messages à traiter en provenance des postes régionaux (PCR) ;
- le déclenchement direct des diverses actions à mettre en oeuvre ;
- la lecture des diverses consignes et informations contenues dans chaque poste régional (PCR) ;
- une surveillance des divers postes régionaux (PCR) ;
- le transfert, dans les archives des postes régionaux (PCR), du compte rendu des actions mises en oeuvre.

2. Système de télésurveillance partagée d'un réseau de locaux divers répartis sur un territoire national donné au moyen :
a) de terminaux d'alarme (TA) disposés dans lesdits locaux et comprenant, chacun, des détecteurs (DE), une centrale électronique (CE), un avertisseur (AV), et un transmetteur digital (TD) destiné à composer le numéro de téléphone du centre de télésurveillance ;
b) de postes régionaux intermédiaires (PCR) regroupant, via le réseau téléphonique national public, les terminaux (TA) appartenant à une région donnée et comprenant une unité centrale (UR) associée à des organes de visualisation (ER), de saisie et de commande (CR), de télécommunications (MR) ;
c) d'un poste central national de télésurveillance (PCN) situé dans ledit centre regroupant, via le réseau téléphonique national public, les postes régionaux (PCR) appartenant à un territoire national donné et comprenant une unité centrale (UN) associée à des organes de visualisation (EN), de saisie et de commande (CN) et de télécommunication (MN) ; ledit système comprenant des moyens pour effectuer :
a) au niveau de chaque poste régional (PCR), autonome, ne nécessitant pas de personnel affecté à la surveillance :
- la réception et le décodage des messages protocolaires en provenance des transmetteurs (TD) ;
- la saisie et l'enregistrement des consignes d'action propres à chaque habitation à surveiller et des références des intervenants ;
- la saisie et l'enregistrement de toutes les données relatives aux utilisateurs et à l'installation ;
- la gestion des tests périodiques relatifs au bon fonctionnement de l'installation terminale ;
b) au niveau du poste national de télésurveillance :
- la réception des seuls messages à traiter en provenance des postes régionaux (PCR) ;
- le déclenchement direct des diverses actions à mettre en oeuvre ;
- la lecture des diverses consignes et informations contenues dans chaque poste régional (PCR) ;
- une surveillance des divers postes régionaux (PCR) ;
- le transfert, dans les archives des postes régionaux (PCR), du compte rendu des actions mises en oeuvre.

3. Système de télésurveillance, selon la revendication 2, dans lequel les unités centrales (UR) et (UN) sont celles d'ordinateurs, en ce que les organes de visualisation (ER) et (EN) et de saisies (CR) et (CN) sont les écrans et les claviers associés aux unités centrales (UR) et (UN) desdits ordinateurs et en ce que les organes de télécommunication (MR) et (MN) sont des « modems ».

## Claims

1. Method of shared remote monitoring of a network of diverse premises distributed over a given national territory by means:
a) of alarm terminals (TA) arranged in said premises and each comprising detectors (DE), an electronic power unit (CE), a buzzer (AV), and a digital transmitter (TD) intended to dial the telephone number of the remote monitoring centre;
b) of intermediary regional stations (PCR) grouping together, via the national public telephone network, the terminals (TA) belonging to a given region and comprising a central unit (UR) associated with visualisation (ER), key entry and control (CR), telecommunications (MR) units;
c) of a national central remote monitoring station (PCN) located in said centre grouping together, via the national public telephone network, the regional stations (PCR) belonging to a given national territory and comprising a central unit (UN) associated with visualisation (EN), key-entry and control (CN) and telecommunication (MN) units;
said method consisting in carrying out:
a) at the level of each regional station (PCR), autonomous, not requiring any personnel allocated to the monitoring:
- the reception and the decoding of protocol messages coming from the transmitters (TD);
- the key entry and the recording of action instructions proper to each dwelling to monitor and the references of the interveners;
- the key-entry and the recording of all of the data concerning the users and the installation;
- the management of periodic tests concerning the proper operation of the terminal installation;
b) at the level of the national remote monitoring station:
- the reception of the single messages to be treated coming from the regional stations (PCR);
- the direct triggering of diverse actions to be implemented;
- the reading of the diverse instructions and information contained in each regional station (PCR);
- a monitoring of the diverse regional stations (PCR);
- the transfer, into the archives of the regional stations (PCR), of the report of the actions implemented.

2. System for shared remote monitoring of a network of diverse premises distributed over a given national territory by means:
a) of alarm terminals (TA) arranged in said premises and each comprising detectors (DE), an electronic power unit (CE), a buzzer (AV), and a digital transmitter (TD) intended to dial the telephone number of the remote monitoring centre;
b) intermediary regional stations (PCR) grouping together, via the national public telephone network, the terminals (TA) belonging to a given region and comprising a central unit (UR) associated with visualisation (ER), key entry and control (CR), telecommunications (MR) units;
c) of a national central remote monitoring station (PCN) located in said centre grouping together, via the national public telephone network, the regional stations (PCR) belonging to a given national territory and comprising a central unit (UN) associated with visualisation (EN), key-entry and control (CN) and telecommunication (MN) units; said system comprising means to carry out:
a) at the level of each regional station (PCR), autonomous, not requiring any personnel allocated to the monitoring:
- the reception and the decoding of protocol messages coming from the transmitters (TD);
- the key entry and the recording of action instructions proper to each dwelling to monitor and the references of the interveners;
- the key-entry and the recording of all of the data concerning the users and the installation;
- the management of periodic tests concerning the proper operation of the terminal installation;
b) at the level of the national remote monitoring station:
- the reception of the single messages to be treated coming from the regional stations (PCR);
- the direct triggering of diverse actions to be implemented;
- the reading of the diverse instructions and information contained in each regional station (PCR);
- a monitoring of the diverse regional stations (PCR);
- the transfer, into the archives of the regional stations (PCR), of the report of the actions implemented.

3. System of remote monitoring, set forth in claim 2, wherein the central units (UR) and (UN) are those of computers, in that the visualisation (ER) and (EN) and key-entry (CR) and (CN) units are the screen and the keyboards associated with the central units (UR) and (UN) of said computers and in that the telecommunication (MR) and (MN) units are "modems".

## Patentansprüche

1. Verfahren zur gemeinsamen Fernüberwachung eines Netzwerkes aus verschiedenen Räumlichkeiten, die über ein bestimmtes Staatsgebiet verteilt sind, mittels:
a) Alarmendgeräten (TA), die in den Räumen angeordnet sind und jeweils Detektoren (DE), eine elektronische Zentrale (CE), ein Meldegerät (AV) und einen digitalen Wahlsender (TD) zum Wählen der Telefonnummer der Fernüberwachungszentrale umfassen;
b) regionaler Zwischenstationen (PCR), die über das öffentliche Telefonnetz die Endgeräte (TA) zusammenfassen, die zu einem bestimmten Gebiet gehören und eine Zentraleinheit (UR) umfassen, die mit Visualisierungs- (ER), Eingabe- und Steuer- (CR), sowie Telekommunikations- (MR) Organen verbunden ist;
c) einer zentralisierten nationalen Fernüberwachungsstation (PCN), die sich in der Zentrale befindet, die über das öffentliche Telefonnetz die Regionalstationen (PCR) zusammenfasst, die zu einem bestimmten Staatsgebiet gehören und eine Zentraleinheit (UN) umfassen, die mit Visualisierungs- (EN), Eingabe- und Steuer-(CN), sowie Telekommunikations- (MN) Organen verbunden ist;
wobei das Verfahren darin besteht, folgende Schritte auszuführen:
a) auf jeder unabhängigen Regionalstation (PCR), die kein der Überwachung zugewiesenes Personal benötigt:
- Empfangen und Decodieren der Protokollmeldungen, die von den Wahlsendern (TD) stammen;
- Eingeben und Aufzeichnen der Aktionsanweisungen, die für jede zu überwachende Wohnung spezifisch sind, sowie der Kennzeichen der Beteiligten;
- Eingeben und Aufzeichnen aller Daten bezüglich der Benutzer und der Einrichtung;
- Verwalten der periodischen Tests bezüglich der Funktionstüchtigkeit der Endeinrichtung;
b) auf der nationalen Fernüberwachungsstation:
- Empfangen nur der zu bearbeitenden Meldungen, die von den Regionalstationen (PCR) stammen;
- direktes Auslösen der verschiedenen durchzuführenden Aktionen;
- Lesen der verschiedenen Anweisungen und Informationen, die in jeder Regionalstation (PCR) enthalten sind;
- Überwachen der verschiedenen Regionalstationen (PCR);
- Übertragen in die Archive der Regionalstationen (PCR) des Berichts über die durchgeführten Aktionen.

2. System zur gemeinsamen Fernüberwachung eines Netzwerkes aus verschiedenen Räumlichkeiten, die über ein bestimmtes Staatsgebiet verteilt sind, mittels:
a) Alarmendgeräten (TA), die in den Räumen angeordnet sind und jeweils Detektoren (DE), eine elektronische Zentrale (CE), ein Meldegerät (AV) und einen digitalen Wahlsender (TD) zum Wählen der Telefonnummer der Fernüberwachungszentrale umfassen;
b) regionaler Zwischenstationen (PCR), die über das öffentliche Telefonnetz die Endgeräte (TA) zusammenfassen, die zu einem bestimmten Gebiet gehören und eine Zentraleinheit (UR) umfassen, die mit Visualisierungs- (ER), Eingabe- und Steuer- (CR), sowie Telekommunikations- (MR) Organen verbunden ist;
c) einer zentralisierten nationalen Fernüberwachungsstation (PCN), die sich in der Zentrale befindet, die über das öffentliche Telefonnetz die Regionalstationen (PCR) zusammenfasst, die zu einem bestimmten Staatsgebiet gehören und eine Zentraleinheit (UN) umfassen, die mit Visualisierungs- (EN), Eingabe- und Steuer-(CN), sowie Telekommunikations- (MN) Organen verbunden ist;
wobei das System Mittel umfasst, um folgende Schritte auszuführen:
a) auf jeder unabhängigen Regionalstation (PCR), die kein der Überwachung zugewiesenes Personal benötigt:
- Empfangen und Decodieren der Protokollmeldungen, die von den Wahlsendern (TD) stammen;
- Eingeben und Aufzeichnen der Aktionsanweisungen, die für jede zu überwachende Wohnung spezifisch sind, sowie der Kennzeichen der Beteiligten;
- Eingeben und Aufzeichnen aller Daten bezüglich der Benutzer und der Einrichtung;
- Verwalten der periodischen Tests bezüglich der Funktionstüchtigkeit der Endeinrichtung;
b) auf der nationalen Fernüberwachungsstation:
- Empfangen nur der zu bearbeitenden Meldungen, die von den Regionalstationen (PCR) stammen;
- direktes Auslösen der verschiedenen durchzuführenden Aktionen;
- Lesen der verschiedenen Anweisungen und Informationen, die in jeder Regionalstation (PCR) enthalten sind;
- Überwachen der verschiedenen Regionalstationen (PCR);
- Übertragen in die Archive der Regionalstationen (PCR) des Berichts über die durchgeführten Aktionen.

3. Fernüberwachungssystem gemäß Anspruch 2, wobei die Zentraleinheiten (UR) und (UN) Zentraleinheiten von Computern sind, wobei die Visualisierungs-(ER) und (EN) und Eingabe- (CR) und (CN) Organe die Bildschirme und die Tastaturen sind, die zu den Zentraleinheiten (UR) und (UN) der Computer gehören, und wobei die Telekommunikationsorgane (MR) und (MN) Modems sind.
